# EUROPÄISCHE PATENTSCHRIFT

(11) **EP 0 662 919 B1**
(45) Veröffentlichungstag und Bekanntmachung des Hinweises auf die Patenterteilung: **03.07.1996**
(21) Anmeldenummer: 93908956.1
(22) Anmeldetag: 20.04.1993
(51) Int. Cl.: B65D 75/68

(54) **VERPACKUNG FÜR PAPIER IN ROLLENFORM**
PACKAGE FOR PAPER ROLLS
EMBALLAGE DE ROULEAUX DE PAPIER

(30) Priorität: 06.10.1992 DE 9213430 U
(43) Veröffentlichungstag der Anmeldung: 19.07.1995
(73) Patentinhaber: Herlitz AG, D-13507 Berlin (DE)
(72) Erfinder: STEFANESCU, Michael, D-13583 Berlin (DE)
(74) Vertreter: Richter, Werdermann & Gerbaulet
(86) Internationale Anmeldenummer: EP9300946
(87) Internationale Veröffentlichungsnummer: WO9407762

(56) Entgegenhaltungen:
- BE-A- 374 396
- FR-A- 1 123 254
- GB-A- 704 397
- US-A- 3 231 949

## Beschreibung

Die Erfindung betrifft eine Verpackung für Papier, wie Geschenk-, Pack-, Schrank- und Bucheinschlagpapier, in Rollenform, wobei das freie Ende der außenliegenden Papierlage der Papierrolle mit ihrer darunterliegenden Papierlage verklebt ist und die Papierrolle mit einer in Papierrollenlängsrichtung verlaufenden Öffnungshilfe versehen ist, die in oder an einer Papierlage angeordnet ist.

Geschenk-, Pack-, Schrank- und Bucheinschlagpapier werden in Rollenform angeboten. Um das Papier in der Rollenform zu halten, werden die Papierrollen mit einer Banderole aus Papier oder Folie versehen und dann noch zusätzlich in einer Folie verpackt. Als Verpackungsfolie wird in zahlreichen Fällen Schrumpffolie verwendet. Diese Art der Verpackung ist unwirtschaftlich, zumal auch die Verpackung entsorgt werden muß.

Durch die GB-A-704 379 ist eine Verpackung für Papier in Rollenform bekannt, wobei die Papierrolle als Verkaufsverpackung ausgebildet und mit einer in Papierrollenlängsrichtung verlaufenden, in der außenliegenden Papierlage vorgesehenen Öffnungshilfe in Form eines Aufreißbandes bzw. Aufreißfadens versehen ist. Diese Öffnungshilfe ist benachbart zum freien Ende der außenliegenden Papierlage vorgesehen, deren freies Ende mit der darunterliegenden Papierlage verklebt ist. Diese Öffnungshilfe dient ausschließlich zur besseren Handhabung und zur Freigabe des zu erhaltenden Endes des in Rollenform vorliegenden Papieres, da durch das Verkleben des freien Endes der außenliegenden Papierlage an der darunter liegenden Papierlage der Benutzer dieser Papierrolle keine Möglichkeit hat, den verklebten Papierflächenabschnitt von der darunterliegenden Papierlage abzulösen. Zur Unterstützung dient hier die Öffnungshilfe, vermittels der für das Papier ein freies Ende freigelegt wird, um die erforderlichen Längen vom aufgerollten Papier abzutrennen und um diese Verpackungszwecken zuzuführen. Der mit der darunterliegenden Papierlage verklebte Papierflächenendabschnitt bildet mit der darunterliegenden Papierlage einen doppelwandigen Lagenabschnitt.

Die äußere Papierlage ist bei dieser Verpackung nicht geschützt. aus diesem Grunde ist eine zusätzliche Verpackungshülle vorgesehen, die aus einem Zuschnitt besteht, der um die Papierrolle gelegt wird und dessen Enden miteinander verbunden werden. Das Öffnen dieser Verpackungshülle erfolgt gleichzeitig mit der Öffnungshilfe, die in der außenliegenden Papierlage der Papierrolle vorgesehen ist.

Des weiteren ist durch die FR-A-1 123 254 eine Papierrolle mit einer in Papierrollenlängsrichtung verlaufenden Öffnungshilfe bekannt, die das freie Ende der außenliegenden Papierlage verklebt. Hierzu ist die band- oder streifenförmige Öffnungshilfe beidseitig mit einem Klebstoff beschichtet, um die außenliegende Papierlage mit der darunterliegenden Papierlage verkleben zu können. Durch Ziehen an der Öffnungshilfe wird die unter der außenliegenden Papierlage liegende Papierlage im Bereich des freien Endes der außenliegenden Papierlage aufgerissen, so daß die Papierrolle geöffnet wird. Da es sich bei der Papierrolle um Papier handelt, welches zur Abgabe einzelner Blätter mit einer wiederkehrenden, quer zur Papierlängsrichtung verlaufenden Trennperforation bzw. Schwächungslinie versehen ist, wird beim Aufreißen der Papierrolle nur das erste Blatt zerrissen, wodurch eine Verschwendung vermieden werden soll, die bei den sonst üblichen Toilettenpapierrollen auftritt. Voraussetzung ist jedoch hier, daß das Papier der Papierrolle mit Trennperforationen versehen ist, um nach dem Aufreißen der Papierrolle den Papieranfang vom übrigen Papier abtrennen zu können.

Es ist Aufgabe der vorliegenden Erfindung, eine Verkaufsverpackung für Papier, wie Geschenk-, Pack-, Schrank- und Bucheinschlagpapier, in Rollenform zu schaffen, bei der die Ware, hier das Papier, selbst die Verpackungshülle für das eigentliche, zu verwendende Papier bildet, so daß neben einer umweltfreundlichen, sparsamen Verpackung ein Papier ohne anhaftende Papierreste erhalten wird, die beim Öffnen der Verpackungshülle verbleiben.

Diese Aufgabe wird bei einer Verpackung der gattungsgemäßen Art mit den im Anspruch 1 angegebenen Merkmalen gelöst.

Bei der erfindungsgemäß ausgebildeten Verpackung für Papier der verschiedensten Art in Rollenform ist die Papierrolle als Verkaufsverpackung ausgebildet und mit einer in Papierrollenlängsrichtung verlaufenden, in einer der äußersten Papierlage vorgesehenen Öffnungshilfe, wie Aufreißband, Aufreißlasche od. dgl. versehen, wobei eine sich an die Öffnungshilfe anschließende Papierflächenvorgabe als Verpackungshülle im außenliegenden Papierendbereich vorgesehen ist. Die mit einem Griffabschnitt aus dem einen der beiden Papierrollenenden herausgeführten Öffnungshilfe ist in oder an der Papierlage angeordnet, die von der außenliegenden Papierlage der Papierrolle abgedeckt ist, deren freies Ende mit der darunterliegenden Papierlage verklebt ist.

Dadurch, daß die Öffnungshilfe z. B. in Form eines Aufreißbandes in der zweiten Papierlage angeordnet ist, wird bei einem Abziehen der Öffnungshilfe in Papierrollenlängsrichtung die die eigentliche Papierrolle umhüllende Verpackungshülle von dem eigentlichen Papier abgetrennt. Diese Verpackungshülle stellt gleichzeitig die Papierflächenvorgabe dar, denn das freie Ende der äußersten Papierlage der Papierrolle ist mit der darunterliegenden Papierlage verklebt, so daß beim Aufreißen der Öffnungshilfe in jeweils zwei Papierlagen Reiß- bzw. Trennkanten geschaffen werden, so djaß dann bei einem Heraustrennen der Öffnungshilfe in der zweiten Papierlage eine Reiß- bzw. Trennkante gebildet wird, die gleichzeitig den Anfang des zu verwendenden Papieres der Papierrolle darstellt. Da die Papierflächenvorgabe, die die eigentliche Verpackungshülle darstellt, in ihrer Länge etwas größer bemessen ist als der Umfang der Papierrolle, ist kein großer Papierverlust gegeben. Bei einem Rollendurchmesser von beispielsweise 32 mm fällt auf die Papierflächenvorgabe ein Flächenzuschnitt mit einer Länge von etwa 130 mm, wobei die beim Abziehen der Öffnungshilfe entstehende Zuschnittsfläche etwa 100 mm beträgt, während 30 mm an Zuschnittsfläche mit der erstgenannten Zuschnittsfläche mit einer Länge von 100 mm verklebt ist.

Da die Verpackungshülle selbst aus dem zu einer Rolle geformten Papier besteht, entfällt jede zusätzliche Verpakkung; die Verpackungshülle wird bei der Herstellung der Papierrolle mit ausgebildet, nachdem die Öffnungshilfe in Form eines Aufreißbandes eingelegt und mit der zweiten Papierlage fest verbunden worden ist. Die Verpackung ist hiernach wirtschaftlich; die erhaltene Verpackungshülle kann der Wiederaufbereitung zugeführt werden und ist als Papier somit wiederverwendbar.

Weitere vorteilhafte Ausgestaltungen der Erfindung gehen aus den Unteransprüchen hervor.

Ausführungsbeispiele de Erfindung sind in der Zeichnung dargestellt. Es zeigen
- Fig. 1: in einer schaubildlichen Darstellung eine Papierrolle mit eingelegter Öffnungshilfe in Form eines Aufreißbandes,
- Fig. 2: in einer Ansicht von oben den Endbereich mit der Öffnungshilfe des entrollten Papieres,
- Fig. 3: in einer Ansicht von oben den Endbereich des entrollten Papieres nach erfolgter Abtrennung der Papierflächenvorgabe vom eigentlichen, zu verwendenden Papier,
- Fig. 4: in einer Ansicht von oben den Endabschnitt des entrollten Papieres entsprechend Fig. 3,
- Fig. 5: eine vergrößerte Ansicht auf das eine Ende der Papierrolle und
- Fig. 6: in einem vergrößerten waagerechten Schnitt den die Öffnungshilfe enthaltenen Abschnitt der Papierrolle.

Die in Fig. 1 dargestellte Papierrolle 10 ist als Verkaufsverpackung 100 ausgebildet. Diese Verkaufsverpackung 100 umfaßt jede Art von Papier, wie Geschenk-, Pack-, Schrank- und Büchereinschlagpapier, in Rollenform, wobei es sich insbesondere bei den Geschenk-, Schrank- und Bucheinschlagpapieren um relativ dünne Papiere handelt, die farblich mit Mustern bedruckt oder unbedruckt sein könne. Die beiden Enden der Papierrolle 10 sind mit 10a, 10b bezeichnet (Fig. 1).

Die Papierrolle 10 ist mit einer in Papierrollenlängsrichtung verlaufenden, in einer der äußersten Papierlage 13 vorgesehenen Öffnungshilfe 20 versehen, die bei dem in den Fig. 1 bis 6 dargestellten Ausführungsbeispiel als Aufreißband 21 ausgebildet ist. Diese Öffnungshilfe 20 bzw. das Aufreißband 21 besteht aus einem streifenförmigen Zuschnitt aus Pappe, Karton oder einem anderen geeigneten, reißfesten Material.

Das Aufreißband 21 der Öffnungshilfe 20 ist mit einem Griffabschnitt 22 aus dem Ende 10b der Papierrolle 10 herausgeführt (Fig. 1, 2 und 3). Dieses Aufreißband 21 ist in oder an der Papierlage 13 oder Papierrolle 10 angeordnet, die von der außenliegenden Papierlage 14 abgedeckt ist, deren freies Ende 14a mit der darunterliegenden Papierlage 13 verklebt ist, was in Fig. 6 bei 15 angedeutet ist. Aufgrund dieser Ausgestaltung liegt das Aufreißband 21 zwischen der Papierlage 13 und der sich daran anschließenden inneren Papierlage 12. Das Aufreißband 21 ist an der innenliegenden Wandfläche 13b der Papierlage 13 mittels eines Klebemittels befestigt. In der äußersten Papierlage 14, die die Papierlage 13 mit dem Aufreißband 21 abdeckt und deren freies Ende 14a mit der darunterliegenden Papierlage 13 bei 15 verklebt ist, sind zwei parallel zueinander in Papierrollenlängsrichtung verlaufende Trennperforationen 30, 31 vorgesehen, die oberhalb der seitlichen Ränder bzw. Kanten 20a, 20b des Aufreißbandes 21 verlaufen und mit diesen fluchtend sind (Fig. 6). Des weiteren weist die das Aufreißband 21 tragende Papierlage 13 der Papierrolle 10 zwei parallel zueinander in Papierrollenlängsrichtung verlaufende Trennperforationen 30', 31' auf, die zu beiden Seiten des Aufreißbandes 21 verlaufend angeordnet sind. Die in der das Aufreißband 21 abdeckenden außenliegenden Papierlage 14, deren freies Ende 14a mit der darunterliegenden Papierlage 13 bei 15 verklebt ist, angeordneten Trennperforationen 30, 31 fluchten mit den Trennperforationen 30', 31', die in der das Aufreißband 21 tragenden Papierrollenlage 13 ausgebildet sind, so daß in den beiden Papierrollenlagen 13 und 14 Trennperforatinen 30, 31 und 30', 31' ausgebildet sind, die mit den seitlichen Rändern bzw. Kanten 20a, 20b des Aufreißbandes 21 fluchten und ein Abtrennen der Papierflächenvorgabe 11, d. h. der Verpackungshülle, insofern erleichtern, als bei einem Aufbzw. Abreißen des Aufreißbandes 21 in Pfeilrichtung X die über dem Aufreißband 21 und in dessen Bereich liegenden Papierlagen 13, 14 aufgetrennt werden. Da es sich bei Geschenk-, Schrank- und Bucheinschlagpapieren um recht dünnes Papiermaterial handelt, stellen die Trennperforationen 30, 31 und 30', 31' lediglich Trennhilfen dar, zumal ein Auf- und Abreißen des Aufreißbandes 21 auch ohne Vorhandensein von Trennperforationen möglich ist.

Als Öffnungshilfe 20 kann anstelle eines Aufreißbandes 21 auch ein Aufreißfaden eingesetzt werden.

Die Papierflächenvorgabe 11, die sich an die Öffnungshilfe 20 der Papierrolle 10 anschließt, weist bevorzugterweise eine Länge auf, die größer ist als der Papierrollenumfang.

Eine aus einer Papierrolle 10 bestehende Verkaufsverpakkung 100 mit einer in das Papier der Papierrolle eingearbeiteten Öffnungshilfe 20, bevorzugterweise in Form eines Aufreißbandes 21, wird wie folgt geöffnet: Das Aufreißband 21 wird an seinem freien Griffabschnitt 22 (Fig. 1) erfaßt und in Papierrollenlängsrichtung aus dem Papier herausgezogen, so daß als Verpackungshülle die Papierflächenvorgabe 11 erhalten wird. Diese Papierflächenvorgabe 11 wird gebildet vom Abschnitt 11a und dem schmäleren Abschnitt llb, der auf den Abschnitt 11a bei der Herstellung der Papierrolle 10 aufgeklebt worden ist. Wird das Aufreißband 21 abgezogen, so werden in der äußeren Papierlage 14 zu beiden Seiten des Trennbereiches Reiß- bzw. Trennkanten 11a' und 11b' erhalten. In gleicher Weise werden Reißbzw. Trennkanten 13a und 11c in der Papierlage 13 erhalten, wobei dann die Reiß- bzw. Trennkante 11a' en Anfang des eigentlich zu verwendenden Papieres darstellt. Dadurch, daß der Papierabschnitt 11b der Papierflächenvorgabe 11 auf den Papierabschnitt lla aufgeklebt ist, wird nach dem Abreißen des Aufreißbandes 21 die Papierflächenvorgabe 11 mit den Reiß- bzw. Trennkanten 11b' und 11c erhalten (Fig. 3, 4 und 5). Ist die Verkaufsverpackung 100 noch nicht aufgeborchen, dann ist die Papierflächenvorgabe 11 mit ihrem Rand 11a' mit der Kante 11b' über den Papiersteg 19 verbunden (Fig. 5). Beim Aufreißen des Aufreißbandes 21 werden in den beiden Papierlagen 13, 14 die Papierstege 19' und 19 mit herausgerissen, wobei die Breite dieser Papierstege 19, 19' der Breite des Aufreißbandes 21 entspricht.

Nach einer weiteren Ausführungsform kann die Öffnungshilfe 20 aus einer Trennperforation bestehen, die auch in Form einer Doppel-Trennperforation ausgebildet sein kann, wobei zwischen den beiden im Abstand voneinander verlaufenden Trennlinien ein streifenförmiger Steg ausgebildet ist, der zum Öffnen des gebildeten Verschlusses dient, der durch die Verbindung des freien Endes 14a der außenliegenden Papierlage 14 mit der darunterliegenden Papierlage 13 erhalten wird. Es besteht auch die Möglichkeit, daß das freie Ende 14a der außenliegenden Papierlage 14 mit der darunterliegenden Papierlage 13 vermittels eines leicht löslichen Klebemittels verklebt ist. Bevorzugterweise wird als Klebemittel eine Haftklebemasse verwendet, aufgrund deren das freie Ende 14a der außen liegenden Papierlage 14 auf der darunterliegenden Papierlage 13 mit geringer Adhäsivität derart gehalten ist, daß ein rückstandsfreies Ablösen des freien Endes 14a und ein erneutes Verkleben mit der Papierlage 14 möglich ist. Derartige Haftklebemassen werden in der DE-A-2 407 494, US-A-3 691 140, DE-A-2 417 312, US-A-2 510 120 und DE-A-2 535 897 beschrieben.

Des weiteren kann das freie Ende 14a der außen liegenden Papierlage 14 an der darunter liegenden Papierlage 13 mittels eines aufgeklebten Etiketts gehalten sein, das zweckmäßigerweise selbstklebend ausgebildet ist.

## Patentansprüche

1. Verpackung für Papier, wie Geschenk-, Pack-, Schrank- und Bucheinschlagpapier, in Rollenform, wobei das freie Ende (14a) der außenliegenden Papierlage (14) der Papierrolle (10) mit ihrer darunterliegenden Papierlage (13) verklebt ist und die Papierrolle (10) mit einer in Papierrollenlängsrichtung verlaufenden Öffnungshilfe (20) versehen ist, die in oder an einer Papierlage angeordnet ist, dadurch gekennzeichnet, daß die Öffnungshilfe (20) auf der innenliegenden Wandfläche (13b) der Papierlage (13) der Papierrole (10) befestigt ist, die von der außenliegenden Papierlage (14) abgedeckt ist, deren freies Ende (14a) mit der darunterliegenden Papierlage (13) verklebt ist, wobei sich an die Öffnungshilfe (20) eine sich bis zum verklebten Ende (14a) der außenliegenden Papierlage (14) erstreckende Papierflächenvorgabe (11) als Verpackungshülle im außenliegenden Papierendbereich (12) anschließt.

2. Verpackung nach Anspruch 1, dadurch gekennzeichnet, daß in der Papierlage (14), die die Papierlage (13) mit der Öffnungshilfe (20) abdeckt und deren freies Ende (14a) mit der darunterliegenden Papierlage (13) verklebt ist, zwei parallel zueinander in Papierrollenlängsrichtung verlaufende Trennperforationen (30, 31) vorgesehen sind, die oberhalb der seitlichen Ränder bzw. Kanten (20a, 20b) der Öffnungshilfe (20) verlaufen und mit diesen fluchtend sind.

3. Verpackung nach einem der Ansprüche 1 und 2, dadurch gekennzeichnet, daß die die Öffnungshilfe (20) tragende Papierlage (13) der Papierrolle (10) zwei parallel zueinander in Papierrollenlängsrichtung verlaufende Trennperforationen (30', 31') aufweist, die zu beiden Seiten der Öffnungshilfe (20) verlaufend angeordnet sind, und daß die in der die Öffnungshilfe (20) abdeckenden außenliegenden Papierlage (14), deren freies Ende (14a) mit der darunterliegenden Papierlage (13) verklebt ist, angeordneten Trennperforationen (30, 31) mit den Trennperforationen (30', 31') fluchten, die in der die Öffnungshilfe (20) tragenden Papierrollenlage (13) ausgebildet sind.

4. Verpackung nach einem der Ansprüche 1 bis 3, dadurch gekennzeichnet, daß das freie Ende (14a) der außen liegenden Papierlage (14) mit der darunterliegenden Papierlage (13) vermittels eines leicht löslichen Klebemittels verklebt ist.

5. Verpackung nach einem der Ansprüche 1 bis 4, dadurch gekennzeichnet, daß als Klebemittel eine Haftklebemasse verwendet wird, so daß das freie Ende (14a) der außenliegenden Papierlage (14) auf der darunterliegenden Papierlage (13) mit geringer Adhäsivität gehalten, rückstandsfrei von dieser ablösbar und erneut verklebbar ist.

6. Verpackung nach einem der Ansprüche 1 bis 5, dadurch gekennzeichnet, daß die Öffnungshilfe (20) aus einer Trennperforation besteht.

7. Verpackung nach einem der Ansprüche 1 bis 5, dadurch gekennzeichnet, daß die Öffnungshilfe (20) als Aufreißband oder Aufreißfaden (21) ausgebildet ist.

8. Verpackung nach einem der Ansprüche 1 bis 7, dadurch gekennzeichnet, daß die band- oder fadenförmige Öffnungshilfe (20, 21) einendseitig mit einem Griffabschnitt (22) aus dem einen Ende (10b) der beiden Papierrollenenden (10a, 10b) herausgeführt ist.

9. Verpackung nach einem der Ansprüche 1 bis 8, dadurch gekennzeichnet, daß die Öffnungshilfe (20) aus einem streifenförmigen Zuschnitt aus Pappe, Karton oder einem anderen geeigneten, reißfesten Material besteht.

10. Verpackung nach einem der Ansprüche 1 bis 9, dadurch gekennzeichnet, daß die Papierflächenvorgabe (11) eine Länge aufweist, die größer als der Papierrollenumfang ist.

11. Verpackung nach einem der Ansprüche 1 bis 10, dadurch gekennzeichnet, daß das freie Ende (14a) der außen liegenden Papierlage (14) an der darunterliegenden Papierlage (13 ) mittels eines aufgeklebten Etiketts gehalten ist.

## Claims

1. Package for paper rolls, such as gift wrapping paper, packing paper, wardrobe or cupboard lining paper and book binding paper, in which the free end (14a) of the external paper layer (14) of the paper roll (10) is glued together with its subjacent paper layer (13) and the paper roll (10) is provided with an opening aid (20) proceeding in the longitudinal direction of the paper roll, which is disposed in or on a paper layer,
characterized in that
the opening aid (20) is attached to the internal wall area (13b) of the paper layer (13) of the paper roll (10), which is covered by the external paper layer (14), whose free end (14a) is glued together with the subjacent paper layer (13), in which case the opening aid (20) is followed by a paper area lead portion (11) extending up the the glued-together end (14a) of the external paper layer (14) in the form of a package covering within the externally located terminal paper area (12).

2. Package according to Claim 1,
characterized in that,
in the paper layer (14) which covers the paper layer (13) with the opening aid (20) and whose free end (14a) is glued together with the subjecent paper layer (13), two detachment or separation perforations (30, 31) proceeding parallel to each other in the longitudinal direction of the paper roll, are provided which proceed above the lateral rims or edges (20a, 20b) of the opening aid (20) and are flush with the same.

3. Package according to either Claim 1 or 2,
characterized in that
the paper layer (13) carrying the opening aid (20) of the paper roll (10) possesses two detachment or separating perforations (30', 31') proceeding parallel to each other in the longitudinal direction of the paper roll and which are disposed so as to proceed on both sides of the opening aid (20), and in that the detachment or separation perforations (30, 31) disposed in the external paper layer (14) covering the opening aid (20), whose free end (14a) is glued together with the subjacent paper layer (13), are flush with the same.

4. Package according to any of Claims 1 to 3,
characterized in that
the free end (14) of the external paper layer (14) is glued together with the subjacent paper layer (13) with the aid of a readily detachable adhesive.

5. Package according to any of Claims 1 to 4,
characterized in that,
as adhesive, a pressure-sensitive mass is employed so that the free end (14a) of the external paper layer (14) retained on the subjacent paper layer (13) with a low adhesiveness, can be detached from the same so as to be devoid of any residual matter and can be adhesively reaffixed once more to the same.

6. Package according to any of Claims 1 to 5,
characterized in that
the opening aid (20) is comprised of a detachment or separation perforation.

7. Package according to any of Claims 1 to 5,
characterized in that
the opening aid (20) is constructed in the form of a tear-open tape or tear-open thread (21).

8. Package according to any of Claims 1 to 7,
characterized in that
the tape or thread-like opening aid (20, 21) is, at one end, passed with one gripping section (22), out from the one end (10b) of the two paper roll ends (10a, 10b).

9. Package according to any of Claims 1 to 8,
characterized in that
the opening aid (20) is comprised of a strip-like blank of cardboard, pasteboard or some other suitable tear-resistant material.

10. Package according to any of Claims 1 to 9,
characterized in that
paper area lead portion (11) possesses a length that is greater than the paper roll circumference.

11. Package according to any of Claims 1 to 10,
characterized in that
the free end (14a) of the external paper layer (14) is retained on the subjacent paper layer (13) with the aid of an adhesively affixed label.

## Revendications

1. Emballage pour papier, tel que papier pour cadeaux, papier d'emballage, papier d'emballage pour armoires et livres, sous forme de rouleau, l'extrémité libre (14a) de la couche de papier située à l'extérieur (14) du rouleau de papier (10) étant collée à la couche de papier située au-dessous (13) et le rouleau de papier (10) étant pourvu d'un auxiliaire d'ouverture (20) placé dans le sens longitudinal du rouleau de papier, **caractérisé en ce** que l'auxiliaire d'ouverture (20) est fixé sur la face de paroi (13b) située à l'intérieur de la couche de papier (13) du rouleau de papier (10) qui est recouverte par la couche de papier située à l'extérieur (14), dont l'extrémité libre (14a) est collée à la couche de papier située au-dessous (13), une amorce de surface de papier (11), qui s'étend jusqu'à l'extrémité collée (14a) de la couche de papier située à l'extérieur (14), se raccordant à l'auxiliaire d'ouverture (20) comme enveloppe de l'emballage dans la zone d'extrémité du papier (12) qui est située à l'extérieur.

2. Emballage selon la revendication 1, **caractérisé en ce** que deux perforations de séparation (30, 31) qui sont parallèles l'une à l'autre dans le sens longitudinal du rouleau de papier sont prévues dans la couche de papier (14), qui recouvre la couche de papier (13) avec l'auxiliaire d'ouverture (20) et dont l'extrémité libre (14a) est collée à la couche de papier située au-dessous (13), perforations qui se situent au-dessus des bords ou des arêtes latérales (20a, 20b) de l'auxiliaire d'ouverture (20) et qui sont alignées sur celles-ci.

3. Emballage selon l'une des revendications 1 et 2, **caractérisé en ce** que la couche de papier (13) du rouleau de papier (10) qui porte l'auxiliaire d'ouverture (20) présente deux perforations de séparation (30', 31'), qui sont parallèles l'une à l'autre dans le sens longitudinal du rouleau de papier, qui sont placées des deux côtés de l'auxiliaire d'ouverture (20) et que les perforations de séparation (30, 31) placées dans la couche de papier située à l'extérieur (14), qui recouvre l'auxiliaire d'ouverture (20), dont l'extrémité libre (14a) est collée à la couche de papier située au-dessous (13) sont alignées avec les perforations de séparation (30', 31') qui sont formées dans la couche (13) du rouleau de papier qui porte l'auxiliaire d'ouverture (20).

4. Emballage selon l'une des revendications 1 à 3, **caractérisé en ce** que l'extrémité libre (14a) de la couche de papier située à l'extérieur (14) est collée à la couche de papier située au-dessous (13) au moyen d'une colle facilement soluble.

5. Emballage selon l'une des revendications 1 à 4, **caractérisé en ce** que l'on utilise comme colle une masse auto-adhésive si bien que l'extrémité libre (14a) de la couche de papier située à l'extérieur (14) est maintenue sur la couche de papier située au-dessous (13) avec une faible adhésivité, peut être détachée de celle-ci sans résidus et peut y être collée à nouveau.

6. Emballage selon l'une des revendications 1 à 5, **caractérisé en ce** que l'auxiliaire d'ouverture (20) est constitué par une perforation de séparation.

7. Emballage selon l'une des revendications 1 à 5, **caractérisé en ce** que l'auxiliaire d'ouverture (20) est configuré comme bande ou fil de déchirage (21).

8. Emballage selon l'une des revendications 1 à 7, **caractérisé en ce** que l'auxiliaire d'ouverture (20, 21) en forme de bande ou de fil sort du côté de l'une des extrémités avec une section de manipulation (22) de l'une des extrémités (10b) des deux extrémités (10a, 10b) du rouleau de papier.

9. Emballage selon l'une des revendications 1 à 8, **caractérisé en ce** que l'auxiliaire d'ouverture (20) est constitué par une pièce découpée en forme de bande en carton-pâte, carton ou en une autre matière appropriée, résistante à la déchirure.

10. Emballage selon l'une des revendications 1 à 9, **caractérisé en ce** que l'amorce de surface de papier (11) a une longueur qui est supérieure à la circonférence du rouleau de papier.

11. Emballage selon l'une des revendications 1 à 10, **caractérisé en ce** que l'extrémité libre (14a) de la couche de papier située à l'extérieur (14) est maintenue sur la couche de papier située au-dessous (13) au moyen d'une étiquette collée dessus.
